# FASCICULE DE BREVET EUROPEEN

(11) **EP 1 490 629 B1**
(45) Date de publication et mention de la délivrance du brevet: **12.11.2008**
(21) Numéro de dépôt: 03727571.6
(22) Date de dépôt: 06.03.2003
(51) Int. Cl.: F22B 31/00, F23C 10/00

(54) **FOYER DE CHAUDIERE A LIT FLUIDISE COMPRENANT DEUX SOLES SEPAREES PAR UN ENTREJAMBE**
FEUERRAUM FÜR EINEN WIRBELSCHICHTKESSEL MIT ZWEI DURCH EINE AUSBUCHTUNG GETRENNTEN FEUERBÖDEN
FLUIDIZED BED BOILER FURNACE COMPRISING TWO HEARTHS SEPARATED BY AN INSIDE LEG AREA

(30) Priorité: 25.03.2002 FR 0203698
(43) Date de publication de la demande: 29.12.2004
(73) Titulaire: Alstom Technology Ltd, 5400 Baden (CH)
(72) Inventeur: ENAULT, Christian, F-92260 Fontenay aux Roses (FR)
(74) Mandataire: Feray, Valérie
(86) Numéro de dépôt international: PCT/FR2003/000715
(87) Numéro de publication internationale: WO 2003/081128

(56) Documents cités:
- EP-A- 0 477 849
- WO-A-98/25074
- US-A- 3 893 426
- US-A- 4 184 455

## Description

L'invention concerne un foyer de chaudière à lit fluidisé comprenant deux soles séparées par un entrejambe à la partie inférieure du foyer, et au moins un panneau de tubes d'échange de chaleur.

Un foyer du genre indiqué ci-dessus pour chaudière à lit fluidisé circulant est connu notamment de la demande de brevet EP-A-0 477 849. Il est connu d'installer à l'intérieur d'un foyer de chaudière à lit fluidisé un ou plusieurs panneaux de tubes d'échange de chaleur parcourus par un fluide caloporteur comme de l'eau ou une émulsion d'eau et de vapeur - tel que decrit par exemple dans le document WO-A-98 25074. Chaque panneau de tubes est disposé conventionnellement perpendiculairement aux parois latérales du foyer en y étant fixé ou non. Toutefois, pour le cas d'un foyer comprenant deux soles séparées par un entrejambe, une telle disposition a pour inconvénient de limiter le nombre de panneaux pouvant être installés sur les parois latérales du foyer sans entraver la circulation des particules vers les cyclones prévues sur ces parois latérales.

L'objet de l'invention est de proposer une autre disposition des panneaux de tubes d'échange de chaleur qui tire profit de la structure d'un foyer ayant dans sa partie inférieure un entrejambe.

Le foyer pour chaudière à lit fluidisé selon l'invention est **caractérisé en ce que** le panneau de tubes d'échange de chaleur est disposé verticalement au-dessus dudit entrejambe et perpendiculairement à la direction longitudinale desdites soles. De cette façon, ça ne gène pas l'équilibre de la charge dans le foyer. Une pluralité de panneaux peuvent être disposés en une rangée sur le dessus de l'entrejambe en étant espacés régulièrement les uns des autres selon ladite direction longitudinale de manière à laisser des espaces de circulation suffisants pour les particules ne créant pas de déséquilibres de pression à l'intérieur du foyer.

Dans un mode de réalisation particulier du foyer selon l'invention, les tubes formant un panneau sont le prolongement des tubes formant l'entrejambe ce qui évite la formation de traversées dans l'entrejambe. Un foyer selon l'invention peut également comprendre une alternance de panneaux dont les tubes sont le prolongement des tubes formant l'entrejambe et de panneaux dont les tubes sont raccordés à un collecteur disposé sous l'entrejambe. Il y aura donc des panneaux alimentés par le fluide circulant dans les parois du foyer et des panneaux alimentés soit par le même fluide soit par un autre fluide caloporteur.

De préférence, chaque panneau de tubes est fixé au plafond du foyer de telle manière que le panneau de tubes puisse, si nécessaire, être mis en traction entre l'entrejambe et le plafond du foyer pour limiter les vibrations produites par la circulation du fluide des les tubes des panneaux.

Il est décrit ci-après, à titre d'exemple et en référence aux figures schématiques du dessin annexé, un foyer pour chaudière à lit fluidisé selon l'invention.

La figure 1 est une vue très schématique d'un foyer selon l'invention en coupe longitudinale montrant un panneau de tubes disposé sur l'entrejambe du foyer.

La figure 2 est une vue très schématique du dessus du foyer montrant la disposition de plusieurs panneaux de tubes sur l'entrejambe du foyer.

La figure 3 illustre de façon très schématique la formation d'un panneau de tubes avec les tubes formant l'entrejambe du foyer.

Le foyer illustré sur la figure 1 est un foyer pour chaudière à lit fluidisé circulant (LFC) dont la partie inférieure forme un entrejambe 1 séparant deux soles 2,3 du foyer. Les sorties du foyer vers des cyclones sont indiquées par les références 4,5. Les sorties vers les cyclones sont habituellement disposées sur les parois latérales du foyer et un foyer à entrejambe peut comporter quatre ou plus sorties vers les cyclones disposées de part et d'autre de l'entrejambe.

Le foyer selon l'invention est équipé d'au moins un panneau 6 de tubes d'échange de chaleur qui est disposé verticalement sur le dessus de l'entrejambe 1 et perpendiculairement à la direction longitudinale A des soles 2 et 3 ce qui ne gêne pas la circulation des gaz et particules indiquée par les flèches GP et ne crée pas de déséquilibre de pression dans le foyer. Chaque panneau 6 de tubes d'échange de chaleur est fixé au plafond 7 du foyer et est mis en traction entre le plafond et l'entrejambe pour éviter les vibrations intempestives des tubes du panneau lors du fonctionnement du foyer.

Sur la figure 1, on a représenté un collecteur d'entrée 8 placé sous l'entrejambe 6 et un collecteur de sortie 9 placé sur le dessus du plafond 7 du foyer auxquels sont raccordés les tubes du panneau 6.

Comme visible sur la figure 2, un grand nombre de panneaux 6 de tubes peuvent être disposés en rangée sur le dessus de l'entrejambe 1 en étant espacés régulièrement les uns des autres le long de l'entrejambe 1.

Les tubes formant les panneaux 6 d'échange de chaleur peuvent être le prolongement des tubes formant l'entrejambe du foyer. Il est également possible d'avoir une alternance de panneaux 6 dont les tubes sont le prolongement des tubes formant l'entrejambe du foyer et de panneaux dont les tubes sont raccordés au collecteur d'entrée 8. La figure 3 illustre un panneau 6A (vu de dessus) dont les tubes 10 sont le prolongement des tubes 11 formant l'entrejambe 1 et un panneau 6B (vu de dessus) dont les tubes 12 sont raccordés au collecteur d'entrée 8 (non représenté). Bien entendu, la topologie des tubes formant l'entrejambe 1 montrée sur la figure 3 n'est qu'un exemple de l'invention. La disposition des panneaux 6 selon l'invention convient tant pour un entrejambe plan comme illustré sur la figure 1 qu'un entrejambe en forme de V inversé. Par ailleurs, dans l'exemple représenté, les sorties 4,5 vers les cyclones sont situées sur les faces latérales 13,14 ; elles pourraient être situées sur les faces latérales transversales 15 et 16

## Revendications

1. Un foyer de chaudière à lit fluidisé comprenant deux soles (2,3) séparées par un entrejambe (1) à la partie inférieure du foyer, et au moins un panneau (6) de tubes d'échange de chaleur, **caractérisé en ce que** le panneau de tubes est disposé verticalement au-dessus dudit entrejambe et perpendiculairement à la direction longitudinale (A) des dites soles.

2. Le foyer selon la revendication 1, comprenant une rangée de panneaux (6) de tubes espacés régulièrement les uns des autres selon ladite direction longitudinale.

3. Le foyer selon l'une des revendications 1 ou 2, dans lequel les tubes formant un panneau (6A) sont le prolongement des tubes formant l'entrejambe.

4. Le foyer selon la revendication 1 à 3, comprenant une alternance de panneaux (6A) dont les tubes sont le prolongement des tubes formant l'entrejambe et de panneaux (6B) dont les tubes sont raccordés à un collecteur (8) disposé sous l'entrejambe.

5. Le foyer selon l'une des revendications 1 à 4, comprenant un plafond (7) auquel est fixé chaque panneau (6,6A,6B) de tubes de telle manière que le panneau de tubes puisse être mis en traction entre l'entrejambe et le plafond du foyer.

## Claims

1. A fluidized bed boiler furnace comprising two hearths (2, 3) separated by a divider (1) in the lower part of the furnace, and at least one panel (6) of heat exchange tubes, **characterized in that** the panel of tubes is arranged vertically above said divider and perpendicularly to the longitudinal direction (A) of said hearths.

2. The furnace according to claim 1, comprising a row of panels (6) of tubes spaced apart from one another at regular intervals in said longitudinal direction.

3. The furnace according to one of claims 1 or 2, in which the tubes forming a panel (6A) are the continuation of the tubes forming the divider.

4. The furnace according to claims 1 to 3, comprising an alternating arrangement of panels (6A), the tubes of which are the continuation of the tubes forming the divider, and of panels (6B), the tubes of which are connected to a manifold (8) arranged below the divider.

5. The furnace according to one of claims 1 to 4, comprising a ceiling (7), to which each panel (6, 6A, 6B) of tubes is fixed in such a way that the panel of tubes can be put into traction between the divider and the ceiling of the furnace.

## Patentansprüche

1. Feuerraum für einen Wirbelschichtkessel mit zwei durch eine Ausbuchtung (1) im unteren Teil des Feuerraums getrennten Feuerböden (2,3), und mit mindestens einem Paneel (6) von Wärmeaustauschrohren, **dadurch gekennzeichnet, dass** das Rohrpaneel senkrecht oberhalb der besagten Ausbuchtung und rechtwinklig zur Längsrichtung (A) der besagten Feuerböden angeordnet ist.

2. Feuerraum gemäß Anspruch 1 mit einer Reihe von in der besagten Längsrichtung untereinander regelmäßig beabstandeten Rohrpaneelen (6).

3. Feuerraum gemäß einem der Ansprüche 1 oder 2, in dem die ein Paneel (6A) bildenden Rohre die Verlängerung der die Ausbuchtung bildenden Rohre sind.

4. Feuerraum gemäß Anspruch 1 bis 3, mit einer Wechselfolge von Paneelen (6A), deren Rohre die Verlängerung der die Ausbuchtung bildenden Rohre sind, und von Paneelen (6B), deren Rohre an einen unter der Ausbuchtung angeordneten Sammler (8) angeschlossen sind.

5. Feuerraum gemäß einem der Ansprüche 1 bis 4, mit einer Decke (7), an der jedes Rohrpaneel (6,6A,6B ) so befestigt ist, dass das Rohrpaneel zwischen der Ausbuchtung und der Decke des
